# EUROPÄISCHE PATENTANMELDUNG

(11) **EP 1 876 386 A2**
(43) Veröffentlichungstag der Anmeldung: **09.01.2008**
(21) Anmeldenummer: 06405284.8
(22) Anmeldetag: 04.07.2006
(51) Int. Cl.: F21S 8/02, F21V 7/00

(54) **Vorrichtung zur Beleuchtung**

(30) Priorität: 04.07.2006 DE 202005010464 U
(71) Anmelder: Ansorg GmbH, 45481 Mülheim an der Ruhr (DE)
(72) Erfinder: Flach, Otto, 42551 Velbert (DE); Jenner, Georg, 47877 Willich (DE); Renkes, Stephan, 47906 Kempen (DE)
(74) Vertreter: Ullrich, Gerhard

(57) **Zusammenfassung**

Die Vorrichtung zur Beleuchtung von Objekten hat ein Gehäuse (**1**) mit mindestens zwei in diesem angeordneten Leuchtmitteln (**2a,2b**). Jedes der getrennt voneinander, zur Erzeugung einer jeweils vorgebbaren Farbtemperatur ansteuerbaren Leuchtmittel (**2a,2b**) verfügt über eine separate Reflektoreinheit (**3a,3b**), mit dem es jeweils eine Lichtkammer (**a,b**) bildet. Es sind Mittel (**30a,30b;8**) zur gegenseitigen lichttechnischen Kopplung benachbarter Lichtkammern (**a,b**) vorgesehen. Die Beleuchtungsvorrichtung ist z.B. zum Einbau in Shops konzipiert. Zunächst kann das Mittel (**8**) zur gegenseitigen lichttechnischen Kopplung benachbarter Lichtkammern (**a,b**) ein den Leuchtmitteln (**2a,2b**) gemeinsam zugeordneter zweiter Reflektor (**8**) sein. Der zweite Reflektor (**8**) ist vorzugsweise durch ein sich oberhalb der Leuchtmittel (**2a,2b**) durchgehend erstreckendes gewölbtes Band gebildet. Alternativ oder ergänzend zum zweiten Reflektor (**8**) sind die Mittel (**30a,30b**) zur gegenseitigen lichttechnischen Kopplung benachbarter Lichtkammern (**a,b**) lichtdurchlässige Bereiche (**30a,30b**) an den benachbarten Reflektoreinheiten (**3a,3b**). Die lichtdurchlässigen Bereiche (**30a,30b**) werden vorzugsweise durch Lochblenden **(30a,30b)** in den einander zugewandten Lamellenbereichen der benachbarten Reflektoreinheiten **(3a,3b)** gebildet.

## Beschreibung

### Anwendungsgebiet der Erfindung

Die Erfindung betrifft eine Vorrichtung zur Beleuchtung mit einem Gehäuse, mit mindestens zwei in diesem angeordneten und von diesem getragenen Leuchtmitteln und mit elektrischen Steuermitteln zur Ansteuerung der Leuchtmittel. Derartige Beleuchtungsvorrichtungen werden z.B. zur Objektbeleuchtung in Einkaufszentren und hier insbesondere in speziellen Abteilungen, wie Bekleidungsbereiche, eingesetzt.

### Stand der Technik

Aus der DE 202 20 855 U1 ist eine Beleuchtungsvorrichtung bekannt, in welcher mehrere, in einem gemeinsamen Gehäuse untergebrachte Leuchtmittel mit unterschiedlichen Farbtemperaturen vorgesehen sind. Dabei ist wenigstens ein Kalttonleuchtmittel vorhanden, wobei die sich zu dem Gesamtlicht mischenden Lichtanteile der einzelnen Leuchtmittel dadurch variierbar sind, dass beide Leuchtmittel mittels eines Stereo-Potentiometers gegensinnig ansteuerbar sind. Da bei dieser Vorrichtung die Lichtanteile der einzelnen Leuchtmittel veränderbar sind, lassen sich individuelle Lichtbedingungen erzeugen.

Bei der Beleuchtung von Einkaufszentren ist es wünschenswert, eine Umschaltung der Beleuchtung von Tag- auf Nachtlicht vorzusehen, wobei tagsüber eine höhere Farbtemperatur des Lichts gewählt wird als in der Nacht. Für die Umschaltung der Lichtfarbe verwendet man in einer bekannten Lösung ein Konversionsfilter, das unter die Lampe geschwenkt wird. Alternativ dazu ist bekannt, eine Leuchte mit zwei getrennten Leuchtmitteln vorzusehen, wobei jedoch ein Nachteil dadurch entsteht, dass zum einen beide Leuchten keinen gemeinsamen Fokuspunkt aufweisen und sich zum anderen die beiden Leuchtmittel gegeneinander abschatten.

### Aufgabe der Erfindung

Der vorliegenden Erfindung liegt die Aufgabe zugrunde, eine Vorrichtung der eingangs genannten Art dahingehend weiterzuentwickeln, dass eine beleuchtungstechnisch optimierte Gestaltung erzielt wird. Zugleich soll sich die Vorrichtung in Serie zu effizienten Kosten mit möglichst geringem Bauteilaufwand herstellen lassen.

### Übersicht über die Erfindung

Die Vorrichtung zur Beleuchtung von Objekten hat ein Gehäuse mit mindestens zwei in diesem angeordneten und von diesem getragenen Leuchtmitteln. Jedes der getrennt voneinander, zur Erzeugung einer jeweils vorgebbaren Farbtemperatur ansteuerbaren Leuchtmittel verfügt über eine separate Reflektoreinheit, mit dem es jeweils eine Lichtkammer bildet. Es sind Mittel zur gegenseitigen lichttechnischen Kopplung benachbarter Lichtkammern vorgesehen.

Nachfolgend werden spezielle Ausführungsformen der Erfindung definiert: Zunächst kann das Mittel zur gegenseitigen lichttechnischen Kopplung benachbarter Lichtkammern ein den Leuchtmitteln gemeinsam zugeordneter zweiter Reflektor sein. Der zweite Reflektor ist vorzugsweise durch ein sich oberhalb der Leuchtmittel durchgehend erstreckendes gewölbtes Band gebildet.

Alternativ oder ergänzend zum zweiten Reflektor sind die Mittel zur gegenseitigen lichttechnischen Kopplung benachbarter Lichtkammern lichtdurchlässige Bereiche an den benachbarten Reflektoreinheiten. Die lichtdurchlässigen Bereiche werden vorzugsweise durch Lochblenden in den einander zugewandten Lamellenbereichen der benachbarten Reflektoreinheiten gebildet. Die Lochblenden sind vorzugsweise jeweils im Bereich einer Mittellamelle der Reflektoreinheiten angeordnet.

Es sind zwei wahlweise schaltbare und/oder regelbare Leuchtmittel vorgesehen, wobei beide Leuchtmittel unterschiedliche Farbtemperaturen aufweisen können. Die jeweils aus Leuchtmitteln und die diesen jeweils zugeordneten separaten Reflektoreinheiten gebildeten Lichtkammern sind zum Objekt hin gemeinsam von einer Filterplatte abgeschlossen. Die Filterplatte ist für UV-Licht wirksam und gehärtet sowie vorzugsweise teilsatiniert, wodurch eine von der Satinierung ausgesparte Fläche verbleibt, die direkt unterhalb der Lichtaustrittsflächen aus den Lichtkammern liegt.

Das Gehäuse ist z.B. von runder oder rechteckiger, insbesondere quadratischer, Gestalt. Am Gehäuse ist eine Gehäuseschulter vorhanden, die beim Einbau der Vorrichtung deren Abstützung in einer an einer Gebäudestruktur vorhandenen Aussparung dient. Die Gehäuseschulter ist beim bestimmungsgemässen Einbau in einer Variante an dem zum Raum hin gewandten Ende angeordnet. In einer anderen Variante ist die Gehäuseschulter in Richtung des zweiten Reflektors zurückgesetzt, so dass der erste Reflektor in den Raum ragt und von einem vorzugsweise transluzenten Ring umgeben ist.

Die Lösung zeichnet sich dadurch aus, dass eine Einrichtung zur Beleuchtung von Objekten entsteht, bei der die Lichtkammer des derzeit ausgeschalteten Leuchtmittels durch einen Lichtanteil des eingeschalteten Leuchtmittels in der benachbarten Lichtkammer erhellt wird. Hierdurch ergibt sich eine einheitliche Lichtwirkung, ohne dass ungewollte Dunkelzonen im Gesamtreflektor entstehen. Dies erreicht man ohne aufwendige Bauteile.

### Kurzbeschreibung der beigefügten Zeichnungen

Es zeigen:
- Figur 1A:: eine erfindungsgemässe Beleuchtungsvorrichtung, in der Gestalt einer runden Halbeinbauleuchte, eingebaut in eine Aussparung in einer Gebäudestruktur, in der Ansicht von unten;
- Figur 1 B:: die Darstellung gemäss Figur 1A, im Schnitt auf der Linie A-A;
- Figur 1C:: die Darstellung gemäss Figur 1A, im Schnitt auf der Linie B-B;
- Figur 2A:: eine erfindungsgemässe Beleuchtungsvorrichtung, in der Gestalt einer quadratischen Einbauleuchte, eingebaut in eine Aussparung in einer Gebäudestruktur, in der Ansicht von unten;
- Figur 2B:: die Darstellung gemäss Figur 2A, im Schnitt auf der Linie C-C;
- Figur 2C:: die Darstellung gemäss Figur 2A, im Schnitt auf der Linie D-D;
- Figur 3A:: eine erfindungsgemässe Beleuchtungsvorrichtung, in der Gestalt einer quadratischen Halbeinbauleuchte, eingebaut in eine Aussparung in einer Gebäudestruktur, in der Ansicht von unten;
- Figur 3B:: die Darstellung gemäss Figur 2A, im Schnitt auf der Linie E-E; und
- Figur 3C:: die Darstellung gemäss Figur 2A, im Schnitt auf der Linie F-F.

### Ausführunsbeispiel

Mit Bezug auf die beiliegenden Zeichnungen erfolgt nachstehend die detaillierte Beschreibung von Ausführungsbeispielen zur erfindungsgemässen Beleuchtungsvorrichtung.

Für die gesamte weitere Beschreibung gilt folgende Festlegung. Sind in einer Figur zum Zweck zeichnerischer Eindeutigkeit Bezugsziffern enthalten, aber im unmittelbar zugehörigen Beschreibungstext nicht erläutert, so wird auf deren Erwähnung in vorangehenden oder nachfolgenden Figurenbeschreibungen Bezug genommen. Im Interesse der Übersichtlichkeit wird auf die wiederholte Bezeichnung von Bauteilen in weiteren Figuren zumeist verzichtet, sofern zeichnerisch eindeutig erkennbar ist, dass es sich um "wiederkehrende" Bauteile handelt.

### Figuren 1A bis 1C

In dieser Figurengruppe hat die erfindungsgemässe Beleuchtungsvorrichtung die beispielhafte Gestalt einer runden Halbeinbauleuchte. Die Vorrichtung besteht im wesentlichen aus einem Gehäuse **1** mit einer zylindrischen Grundform. Das Gehäuse **1** sitzt innerhalb einer komplementären Aussparung **90,** die in eine Gebäudestruktur **9 -** z.B. eine Raumdecke oder ein Wandpaneel - eingebracht ist. Hierbei unterfasst eine nach aussen kragende Gehäuseschulter **10** den Rand der Aussparung **90.** In den Raum ragend ist dem Gehäuse **1** ein Ring **15** aus vorzugsweise transluzentem Material vorgesetzt, der den ersten Reflektor **5** umgibt.

Die Lichterzeugung erfolgt durch zwei Leuchtmittel **2a,2b,** z.B. Hochdruckentladungslampen, wobei das Leuchtmittel **2a** eine höhere Farbtemperatur (kältere Lichtfarbe) und das Leuchtmittel **2b** eine niedrigere Farbtemperatur (wärmere Lichtfarbe) hat. Die beiden Leuchtmittel **2a,2b** werden in Fassungen **4a,4b** gehalten, die am Gehäuse **1** befestigt sind. Im Gehäuse **1** sind weitere herkömmliche elektronische Komponenten, wie Steuerglieder, Dimmer und elektronische Vorschaltgeräte, untergebracht, die nur schematisch angedeutet, und daher nicht bezeichnet sind. Jedes der Leuchtmittel **2a,2b** weist eine separate Reflektoreinheit **3a,3b** auf, die jeweils separate Lichtkammern **a,b** bilden, welche in das Innere eines darunter befindlichen ersten Reflektors **5** gerichtet sind. Der erste Reflektor **5** besitzt seitliche Durchbrüche **50** für den Lichtaustritt. Die Unterseite des ersten Reflektors **5** kann zum Raum hin mit einer transparenten Scheibe **6** abgeschlossen sein.

Die räumliche Trennung zwischen den Lichtkammern **a,b** der Reflektoreinheiten **3a,3b** und dem ersten Reflektor **5** erfolgt durch eine Filterplatte **7,** die als UV-Filterplatte ausgebildet ist. Sie besteht aus gehärtetem Material und ist auf ihrer Fläche teilweise satiniert, wobei der nicht-satinierte Bereich als ausgesparte Fläche **70** unterhalb der Lichtkammern **a,b** angeordnet ist. Zusätzlich wird der satinierte Bereich durch definiertes Streulicht aufgehellt. Die Reflektoreinheiten **3a,3b** sind im Bereich ihrer einander zugewandten Mittellamellen als Lochblenden **30a,30b** ausgebildet. Oberhalb beider Leuchtmittel **2a,2b** ist ein durchgehender, sich entlang der Achse der Leuchtmittel **2a,2b** erstreckender zweiter Reflektor **8** angeordnet, welcher derart gewölbt ist, dass das von ihm reflektierte Licht nach unten in die dem Leuchtmittel **2a,2b** zugeordneten Reflektoreinheit **3a,3b** strahlt. Gleichzeitig wird durch die Wölbung des zweiten Reflektors **8** erreicht, dass sich sein virtueller Brennpunkt nach oben hin verlagert und somit durch die Durchgängigkeit des zweiten Reflektors **8** bedingt, auch Licht des einen Leuchtmittels **2a** in die Lichtkammer **b** der benachbarten Reflektoreinheit **3b** strahlt und analog Licht des anderen Leuchtmittels **2b** in die Lichtkammer **a** der zweiten Reflektoreinheit **3a** gelangt.

Die erfindungsgemässe Vorrichtung arbeitet wie folgt: Es befindet sich jeweils eines der beiden Leuchtmittel **2a,2b** im eingeschalteten Zustand, hier angenommen Leuchtmittel **2a.** Das Licht in der Lichtkammer **a** des eingeschalteten Leuchtmittels **2a** tritt durch die zugeordnete Reflektoreinheit **3a** sowohl in den Bereich des ersten Reflektors **5** ein als auch über die Lochblenden **30a,30b** und/oder den zweiten Reflektor **8** in die Lichtkammer **b** der benachbarten Reflektoreinheit **3b,** dessen Leuchtmittel **2b** momentan abgeschaltet ist. Hierdurch ergibt sich eine einheitliche Lichtwirkung unter Vermeidung von ungewollten Dunkelzonen im ersten Reflektor 5. Zudem entstehen zwei klare Fokuspunkte in den Reflektoreinheiten 3a,3b.

### Figuren 2A bis 2C

Diese Figurengruppe zeigt die erfindungsgemässe Beleuchtungsvorrichtung in Gestalt einer quadratischen Einbauleuchte. Die nach aussen kragende Gehäuseschulter 10 des nun rechteckigen, vorzugsweise quadratischen Gehäuses 1, unterfasst wiederum den Rand der Aussparung 90, jedoch schliesst die Beleuchtungsvorrichtung quasi bündig mit der Aussenfläche der Gebäudestruktur 9 ab. Es ist kein Ring **15** vorgesehen, sondern die dem ersten Reflektor **5** optional vorzusetzende Scheibe **6** bildet den unteren Abschluss der Beleuchtungsvorrichtung. Ansonsten sind der innere Aufbau der Vorrichtung sowie deren Wirkungsweise zur zuvor beschriebenen runden Halbeinbauleuchte im Prinzip identisch.

### Figuren 3A bis 3C

Diese Figurenfolge beruht auf einer Beleuchtungsvorrichtung, wiederum mit einem quadratischen Gehäuse 1, jedoch nun in der Anwendung als Halbeinbauleuchte. Das Gehäuse 1 ist innerhalb einer komplementären Aussparung 90 positioniert, die in der Gebäudestruktur 9 eingebracht ist. Erneut unterfasst die nach aussen kragende Gehäuseschulter 10 den Rand der Aussparung 90, und wiederum ist dem Gehäuse 1 ein zumindest partiell lichtdurchlässiger Ring 15 vorgesetzt, der den ersten Reflektor 5 umgibt. Damit kommt die Beleuchtungsvorrichtung etwa an ihrer mittleren Höhe an der Gebäudestruktur 9 zu liegen, wodurch sich die Einbautiefe verkleinert. Auch der innere Aufbau dieser Ausführungsform der Beleuchtungsvorrichtung sowie deren Wirkungsweise sind zu den vorherigen Ausführungsformen gleichartig.

## Patentansprüche

1. Vorrichtung zur Beleuchtung von Objekten mit einem Gehäuse (1), mit mindestens zwei in diesem angeordneten und von diesem getragenen Leuchtmitteln **(2a,2b), dadurch gekennzeichnet, dass**
a) jedes der getrennt voneinander zur Erzeugung einer jeweils vorgebbaren Farbtemperatur ansteuerbaren Leuchtmittel (2a,2b) über eine separate Reflektoreinheit (3a,3b) verfügt, mit dem es jeweils eine Lichtkammer (a,b) bildet; und
b) Mittel (30a,30b;8) zur gegenseitigen lichttechnischen Kopplung benachbarter Lichtkammern (a,b) vorgesehen sind.

2. Vorrichtung nach Anspruch 1, **dadurch gekennzeichnet, dass**
a) das Mittel (8) zur gegenseitigen lichttechnischen Kopplung benachbarter Lichtkammern **(a,b)** ein den Leuchtmitteln **(2a,2b)** gemeinsam zugeordneter zweiter Reflektor (8) ist; und
b) der zweite Reflektor (8) vorzugsweise durch ein sich oberhalb der Leuchtmittel (2a,2b) durchgehend erstreckendes gewölbtes Band gebildet ist.

3. Vorrichtung nach Anspruch 1, **dadurch gekennzeichnet, dass**
a) als Mittel (30a,30b) zur gegenseitigen lichttechnischen Kopplung benachbarter Lichtkammern **(a,b)** benachbarte Reflektoreinheiten **(3a,3b)** über lichtdurchlässige Bereiche **(30a,30b)** verfügen;
b) die lichtdurchlässigen Bereiche (30a,30b) vorzugsweise durch Lochblenden (30a,30b) in den einander zugewandten Lamellenbereichen der benachbarten Reflektoreinheiten (3a,3b) gebildet sind; und
c) die Lochblenden **(30a,30b)** vorzugsweise jeweils im Bereich einer Mittellamelle der Reflektoreinheiten **(2a,2b)** angeordnet sind.

4. Vorrichtung nach zumindest einem der Ansprüche 1 bis 3, **dadurch gekennzeichnet, dass**
a) zwei wahlweise schaltbare und/oder regelbare Leuchtmittel (2a,2b) vorgesehen sind; und
b) beide Leuchtmittel **(2a,2b)** unterschiedliche Farbtemperaturen aufweisen können.

5. Vorrichtung nach zumindest einem der Ansprüche 1 bis 4, **dadurch gekennzeichnet, dass** die jeweils aus Leuchtmitteln **(2a,2b)** und die diesen jeweils zugeordneten separaten Reflektoreinheiten **(3a,3b)** gebildeten Lichtkammern **(a,b)** zum Objekt hin gemeinsam von einer Filterplatte **(7)** abgeschlossen sind.

6. Vorrichtung nach Anspruch 5, **dadurch gekennzeichnet, dass** die Filterplatte **(7)**
a) eine Filterplatte für UV Licht ist;
b) vorzugsweise gehärtet ist; und
c) vorzugsweise teilsatiniert ist, wodurch eine von der Satinierung ausgesparte Fläche **(70)** verbleibt, die direkt unterhalb der Lichtaustrittsflächen aus den Lichtkammern **(a,b)** liegt.

7. Vorrichtung nach zumindest einem der Ansprüche 1 bis 6, **dadurch gekennzeichnet, dass**
a) das Gehäuse **(1)** von runder oder rechteckiger, insbesondere quadratischer, Gestalt ist;
b) am Gehäuse **(1)** eine Gehäuseschulter **(10)** vorhanden ist, die beim Einbau der Vorrichtung deren Abstützung in einer an einer Gebäudestruktur **(9)** vorhandenen Aussparung **(90)** dient; und
c) die Gehäuseschulter **(10)** beim bestimmungsgemässen Einbau:
ca) an dem zum Raum hin gewandten Ende angeordnet ist; oder
cb) in Richtung des zweiten Reflektors **(8)** zurückgesetzt ist, so dass der erste Reflektor **(5)** in den Raum ragt und von einem vorzugsweise transluzenten Ring **(15)** umgeben ist.
